# EUROPÄISCHE PATENTSCHRIFT

(11) **EP 0 388 992 B1**
(45) Veröffentlichungstag und Bekanntmachung des Hinweises auf die Patenterteilung: **03.06.1992**
(21) Anmeldenummer: 90106438.6
(22) Anmeldetag: 04.04.1990
(51) Int. Cl.: E04G 15/06, E04G 21/12

(54) **Bewehrungsanschluss sowie Halter für einen Bewehrungsanschluss**
Reinforcement connection as well as holder for a reinforcement connection
Raccordement d'armature ainsi que support pour un raccordement d'armature

(30) Priorität: 18.07.1989 DE 8908710 U
(43) Veröffentlichungstag der Anmeldung: 26.09.1990
(73) Patentinhaber: Meyers, Claude, B-1020 Brüssel (BE)
(72) Erfinder: Meyers, Claude, B-1020 Brüssel (BE)
(74) Vertreter: Graf, Helmut, Dipl.-Ing.

(56) Entgegenhaltungen:
- DE-U- 8 814 289
- FR-A- 2 615 226

## Beschreibung

Die Erfindung bezieht sich auf einen Halter gemäß Oberbegriff Patentanspruch 1 sowie auf einen Bewehrungsanschluß mit wenigstens einem solchen Halter.

Bewehrungsanschlüsse sind in den verschiedensten Ausführungen bekannt und dienen dazu, in besonders einfacher Weise an ein erstelltes Betonbauteil, z.B. Betonwand ein weiteres Betonbauteil (z.B. Betonwand) derart anzuschließen, daß dieser Anschlußbereich von einer Anschlußbewehrung im Beton überbrückt wird. Der Bewehrungsanschluß wird dabei mit seinem kastenartigen Vewahrungselement an der Innenfläche der Schalung des zuerst zu erstellenden Betonbauteils befestigt.

Bei den heute üblichen Bewehrungsanschlüssen ist das kastenartige Verwahrungselement aus Stahlblech durch Biegen mit einem U- oder schwalbenschwanzförmigen Profil mit zwei Schenkeln hergestellt. Es ist hierbei insbesondere auch bekannt (DE-U-88 14 289) an den Schenkeln des Verwahrungselementes Vorsprünge in Form von Sicken und/oder in Form von Abwinklungen vorzusehen.

Bekannt ist weiterhin ein Bewehrungsanschluß (FR-A-2 615 226), der ein spezielles kastenartiges Verwahrungselement mit in der Wandung dieses Elementes eingebetteten Permanentmagneten aufweist, die eine Befestigung an einer Stahlschalung ermöglichen. Nachteilig ist allein schon, daß es sich bei dem Verwahrungselement um ein aufwendiges Formteil handelt.

Der Erfindung liegt die Aufgabe zugrunde, einen Weg aufzuzeigen, der in einfacher Weise eine Befestigung eines Bewehrungsanschlusses an einer Stahlschalung ermöglicht, ohne daß ein aufwendig geformtes Verwahrungselement für diese Bewehrungsanschluß erforderlich ist..

Zur Lösung dieser Aufgabe werden ein Halter, der entsprechend dem kennzeichnenden Teil des Patentanspruches 1 ausgebildet ist, sowie ein Bewehrungsanschluß mit wenigstens einem derartigen Halter vorgeschlagen.

Mit dem erfindungsgemäßen Halter ist insbesondere auch ohne zusätzliche Elemente die Befestigung des Verwahrungselementes eines üblichen Bewehrungsanschlusses an einer Stahlschalung möglich.

Der den Halter bildende klotz- oder leistenartige Körper ist bevorzugt an einer ebenfalls an die erste Umfangsseite anschließenden und der zweiten Umfangsseite gegenüberliegenden dritten Umfangsseite so ausgebildet, daß der Abstand zwischen der zweiten und dritten Umfangsseite mit zunehmendem Abstand von der ersten Umfangsseite abnimmt. Hierdurch ist es ohne Schwierigkeiten möglich, den Halter aus dem Beton des ersten Betonbauteils wieder zu entfernen.

Die Erfindung wird im folgenden anhand der Figuren an Ausführungsbeispielen näher erläutert. Es zeigen:
Fig. 1 in schematischer Darstellung und im querschnitt das Verwahrungselement eines Bewehrungsanschlusses zusammen mit einer Betonschalung aus Stahl sowie zusammen mit einem Halteklotz;
Fig. 2 in ähnlicher Darstellung wie Fig. 1 eine weitere Ausführung der Erfindung.

In den Figuren ist 1 das aus Stahlblech durch Biegen hergestellte Verwahrungselement eines Bewehrungsanschlusses. Das Verwahrungselement 1 besitzt einen schwalbenschwanzförmigen querschnitt, der von dem Boden 2 sowie den beiden Schenkeln 3 gebildet ist und sich zu der dem Boden 2 gegenüberliegenden Seite verengt. Im Inneren des Verwahrungselementes 1 sind die umgebogenen, die Anschlußteile bildenden Abschnitte 4′ der Bewehrungsstäbe 4 untergebracht, die mit ihren anderen, die Verankerungsbereiche bildenden Abschnitten 4′′ durch den Boden 2 hindurchgeführt sind.

Der Innenraum des Verwahrungselementes 1 ist an der offenen Längsseite durch einen Deckel 5 und an den beiden Enden durch nicht dargestellte Abschlußelemente verschlossen. Die beiden Schenkel 3 sind an ihren gegen den Deckel 5 anliegenden Enden bei 6 jeweils nach außen abgewinkelt. Außerdem weist jeder Schenkel 3 mit Abstand von der zugehörigen Abwinklung 6 eine über die Außenseite des jeweiligen Schenkels wegstehende und sich in Längserstreckung des Verwahrungselementes 1 erstreckende dreieckförmige Sicke 7 eingeformt.

Vor der Erstellung eines Betonbauteils wird der Bewehrungsanschluß im Inneren einer von Schalungswänden abgebildeten Schalung derart angeordnet, daß er mit dem Deckel 5 gegen die Innenfläche einer Schalungswand 8 anliegt. Die Schalungswand 8 ist Bestandteil einer wiederverwendbaren Stahlschalung. Zum Halten des Bewehrungsanschlusses bzw. des Verwahrungselementes 1 an der Schalungswand 8 dienen bei der Ausführungsform nach Fig. 1 Halter 9 in Form von Permanent-Magneten. Jeder Permanent-Magnet bzw. Halter 9 ist so geformt, daß er in einer senkrecht zu seiner Längserstreckung verlaufenden Querschnittsebene einen Querschnitt besitzt, der durch folgende Querschnitts- und Umfangsseiten gekennzeichnet ist:

Eine ebene Umfangsseite 10, mit der der Halter 9 gegen die Schalungswand 8 anliegt,
an die Querschnittsseite 10 in Umfangsrichtung A anschließend eine bei der dargestellten Ausführungsform kreisbogenförmig konvex gewölbte Umfangsseite 11, die sich über einen Winkelbereich von etwa 90° erstreckt, daran anschließend eine schräg verlaufende, ebene Umfangsseite 12, die mit der Ebene der Umfangsseite 10 einen Winkel kleiner als 90° einschließt, welcher sich zu der Umfangsseite 11 hin öffnet und dem Winkel zwischen jedem Schenkel 3 und dem Boden 2 des Verwahrungselementes 1 entspricht.

Die Umfangsseite 12 besitzt eine Ausnehmung 13 mit zwei Flächen, und zwar mit der an die Umfangsseite 12 anschließenden Fläche 14 und mit der an die Fläche 14 anschließenden Fläche 15.

Bei der dargestellten Ausführungsform verlaufen die Flächen 14 und 15 parallel bzw. senkrecht zur Umfangsseite 10. Wesentlich ist aber, daß die Ausnehmung 13 einen Vorsprung 14′ mit der Fläche 14 als Anlagefläche bildet, die die jeweilige Sicke 7 des Verwahrungselementes hintergreift, so daß das Verwahrungselement 1 mit Hilfe der Halter 9 an der Schalungswand 8 befestigt werden kann. Es versteht sich, daß bevorzugt an jeder Längsseite des Verwahrungselementes 1 jeweils wenigstens ein Halter 9 vorgesehen ist.

Nach dem Entschalen der Betonwand können die Halter 9 aus dieser entfernt werden, und zwar durch Herausdrehen entgegen dem Pfeil A. Letzteres erfolgt mit einem geeigneten Werkzeug, welches an einer an der Umfangsseite 10 ausgebildeten Werkzeugangriffsfläche angesetzt werden kann.

Bei dem vorstehend beschriebenen Ausführungsbeispiel wurde davon ausgegangen, daß der klotz- bzw. leistenartige Halter jeweils durchgehend als Permanentmagnet ausgebildet ist. Grundsätzlich ist es selbstverständlich auch möglich, den Halter 9 aus einem nichtmagnetischen Material, d.h. beispielsweise aus Kunststoff herzustellen, wobei dann in das Material des Halters 9 Permanentmagnete eingebettet sind, und zwar bevorzugt derart, daß diese an der Umfangsseite 10 des Halters 9 einen wesentlichen freiliegenden Magnet-Pol bilden bzw. nur mit einer dünnen Schicht des Materials des Halters 9 abgedeckt sind. Insbesondere bei einer leistenartigen Ausbildung des Halters 9, bei der sich dieser Halter über eine größere Länge in Richtung senkrecht zur Zeichenebene der Fig. 1 erstreckt, ist der an der Umfangsseite 12 und der Fläche 14 gebildete nasenartige Vorsprung entweder durchgehend über die gesamte Länge des Halters 9 ausgebildet, oder aber unterbrochen, so daß sich dementsprechend die Fläche 14 eine durchgehende Anlagefläche oder aber entsprechend mehrere Anlagefläche für die Dicke 7 gebildet sind.

Fig. 2 zeigt eine Ausführungsform, die sich von der Ausführungsform nach Fig. 1 im wesentlichen dadurch unterscheidet, daß jeder Halter 9a einen mit der Abwinklung 6 des Verwahrungselementes 1 zusammenwirkenden nasenartigen Vorsprung 16 an seiner Umfangsfläche aufweist. Jeder Halter 9a besitzt in einer senkrecht zu seiner Längserstreckung verlaufenden Querschnittsebene einen Querschnitt, der durch folgende Querschnitt- und Umfangsseiten gekennzeichnet ist:

Eine ebene Umfangsseite 17, die der Umfangsseite 10 des Halters 9 entspricht,
an die Umfangsseite 17 in Umfangsrichtung A anschließend eine kreisbogenförmig konvex gewölbte Umfangsseite 18, die der Umfangsseite 11 des Halters 9 entspricht und sich über einen Winkelbereich von etwa 90° erstreckt,
daran anschließend eine schräg verlaufende, im wesentlichen ebene Umfangsseite 19, die ähnlich der Umfangsseite 12 mit der Ebene der Umfangsseite 17 einen Winkel kleiner als 90° einschließt, der sich zur Umfangsseite 18 hin öffnet und dem Winkel zwischen jedem Schenkel 3 und dem Boden 2 des Verwahrungselementes entspricht.

Zwischen der Umfangsseite 19 und einer in Umfangsrichtung A der Umfangsseite 17 vorausgehenden, im wesentlichen senkrecht zu der Umfangsseite 17 verlaufenden Umfangsseite 20 ist der nasenartige Vorsprung 16 gebildet, und zwar von dem Teilabschnitt 19′ der Umfangsseite 19 und von der daran anschließenden Umfangsseite 21. Der Teilabschnitt 19′, der die der Umfangsseite 17 abgewendete Seite des Vorsprungs 16 bildet schließt mit der Umfangsseite 21 einen Winkel ein, der in etwa gleich, geringfügig kleiner ist als der Winkel, den die Abwinklung 6 mit dem angrenzenden Teilbereich 3′ des jeweiligen Schenkels 3 einschließt. Der Vorsprung 16 ist beispielsweise ein durchgehender Vorsprung, der sich leistenartig über die gesamte Länge des jeweiligen Halters 9 erstreckt. Anstelle eines einzigen Vorsprungs 16 können in Längsrichtung des Halters 9 auch noch zwei oder mehr als zwei Vorsprünge 16 gegeneinander versetzt vorgesehen sein.

Jeder Halter 9 besteht aus einem Gehäuse 22, welches aus ferromagnetischem Material hergestellt ist und an seinem Außenumfang die vorbeschriebene Formgebung einschließlich des wenigstens einen Vorsprungs 16 aufweist. In dem Gehäuse 22 ist wenigstens eine Ausnehmung 23 vorgesehen, die zu der ebenen Umfangsseite 17 hin offen ist und in die ein Permanentmagnet 24 derart eingesetzt ist, daß dieser mit einem Pol im Bereich der offenen Seite der Ausnehmung 23 und mit seinem anderen Magnetpol im Bereich der geschlossenen Seite der Ausnehmung 23 vorgesehen ist. Von den Seitenflächen der Ausnehmung 23 ist der Permanentmagnet 24 beabstandet. Der hierdurch gebildete Zwischenraum zwischen dem Permanentmagnet und dem Material des Gehäuses 22 ist mit Kunststoff 25 oder einer anderen Masse ausgefüllt, die eine im Vergleich zu dem Material des Gehäuses 22 geringe magnetische Leitfähigkeit aufweist. Insbesondere dann, wenn der Halter 9 eine größere Länge aufweist, sind in Langsrichtung des Halters mehrere Ausnehmungen 23 mit jeweils einem Magneten 24, oder aber eine oder mehrere schlitzförmige Ausnehmungen 23 mit jeweils wenigstens einem, vorzugsweise langgestreckten Magneten 24 vorgesehen.

Durch das von dem wenigstens einen Permanent-Magneten erzeugte Magnetfeld ist der betreffende Halter und damit auch das Verwahrungselement an der Innenfläche der Schalungswand 8 gehalten. Der Halter 9 hat unter anderem den Vorteil, daß das jeweilige Gehäuse 22 einen magnetischen Polschuh bildet und somit das Magnetfeld jedes Permanentmagneten 24 auf kurzer Strecke im Bereich der Umfangsseite 17 über die Schalungswand 8 geschlossen ist, so daß sich bei vorgegebener Stärke der Permanentmagneten 24 ein optimaler Halt ergibt.

Die Erfindung wurde voranstehend an Ausführungsbeispielen beschrieben. Es versteht sich, daß Änderungen sowie Abwandlungen möglich sind, ohne daß dadurch der die Erfindung tragende Erfindungsgedanke verlassen wird. So ist es beispielsweise grundsätzlich möglich, die Umfangsseiten 11 bzw. 18 als Schrägflächen oder aber polygonartig aus mehreren aneinander anschließenden Schrägflächen auszubilden. Wesentlich ist dabeinur, daß durch die jeweilige Ausbildung der Umfangsseite 11 bzw. 18 sich in einer parallel zur Umfangsseite 10 bzw. 17 verlaufenden Achsrichtung eine Querschnittsverminderung mit zunehmendem Abstand von dieser Umfangsseite 10 bzw. 17 ergibt, so daß ein Entfernen der Halter 9 bzw. 9a aus dem Beton durch Herausdrehen möglich ist. Weiterhin ist es auch möglich, die Umfangsseite 12 bzw. 16 ebenfalls kreisbogenförmig konvex gekrümmt auszubilden, und zwar beispielsweise auch derart, daß die Umfangsseiten 11 und 12 bzw. 18 und 19 einen einzigen Kreisbogen bilden.

Schließlich kann selbstverständlich auch der Halter 9 in ähnlicher Weise wie der Halter 9a mit einem einen Polschuh bildenden Gehäuse hergestellt werden. Unabhängig von der jeweiligen Formgebung und sonstigen Ausbildung der Halter 9 bzw. 9a ist es zweckmäßig, diese an ihrer Außenfläche mit einem Belag zu versehen, der einer Einbindung im Beton entgegenwirkt.

## Patentansprüche

1. Halter zum Fixieren eines zumindest teilweise aus Stahlblech gefertigten kastenartigen Verwahrungselementes (1) eines Bewehrungsanschlusses an einer Beton-Schalung (8) aus Stahl, wobei der Halter zumindest teilweise von wenigstens einem Permanentmagneten gebildet ist, dadurch gekennzeichnet, daß der leisten- oder klotzartige Halter (9, 9a) mit einer Umfangsseite (10, 17) eine erste Anlagefläche für den Halter an der Schalung (8) bildet, und daß an einer zweiten Umfangsseite (12, 19) mit Abstand von der ersten Umfangsseite (10, 17) wenigstens eine zweite Anlagefläche (14, 21) für einen Vorsprung (6, 7) gebildet ist, den das Verwahrungselement (1) an wenigstens einem Schenkel (3) aufweist.

2. Halter nach Anspruch 1, dadurch gekennzeichnet, daß die wenigstens eine zweite Anlagefläche (14, 21) an einem Vorsprung des Halters (9, 9a) gebildet ist.

3. Halter nach Anspruch 1 oder 2, dadurch gekennzeichnet, daß der Halter (9, 9a) an einer an der ersten Umfangsseite (10, 17) anschließenden und der zweiten Umfangsseite (12, 19) gegenüberliegenden dritten Umfangsseite (11, 18) derart geformt ist, daß mit zunehmendem Abstand von der ersten Umfangsseite (10, 17) der Abstand zwischen der zweiten und dritten Umfangsseite abnimmt.

4. Halter nach Anspruch 3, dadurch gekennzeichnet, daß die dritte Umfangsseite (11, 18) von wenigstens einer Schrägfläche gebildet oder zumindest in einem Teilbereich konvex gekrümmt ist.

5. Halter nach einem der Ansprüche 1 bis 4, dadurch gekennzeichnet, daß der Halter an der zweiten Umfangsseite (12, 19) eine Ausnehmung aufweist, die zu dieser zweiten Umfangsseite sowie vorzugsweise auch zu der ersten Umfangsseite (10, 17) offen ist und die Anlagefläche (14, 21) bildet.

6. Halter nach einem der Ansprüche 1 bis 5, dadurch gekennzeichnet, daß für die Verwendung bei einem Verwahrungselement (1) mit schwalbenschwanzförmigem querschnitt die zweite Umfangsseite (12, 19) entsprechend den Schenkeln (3) dieses Querschnitts gegenüber der ersten Umfangsseite (10, 17) geneigt ist.

7. Halter nach einem der Ansprüche 1 bis 6, dadurch gekennzeichnet, daß der Halter (9a) von einem, zumindest in einem Teilbereich aus ferromagnetischem Material hergestelltem Gehäuse (22) gebildet ist, und daß dieser Teilbereich einen bis an die erste Umfangsseite (17) reichenden Polschuh bildet, der an der ersten Umfangsseite (17) zwischen sich und einem Pol des Permanentmagneten (24) oder einem weiteren Polschuh einen Magnetspalt bildet.

8. Bewehrungsanschluß mit wenigsten einem Halter nach einem der Ansprüche 1 bis 7.

9. Bewehrungsanschluß nach Anspruch 8, dadurch gekennzeichnet, daß der Vorsprung (7) des Verwahrungselementes (1) von einer Sicke in wenigstens einem Schenkel (3) gebildet ist.

10. Bewehrungsanschluß nach Anspruch 8, dadurch gekennzeichnet, daß der Vorsprung des Verwahrungselementes (1) von einer Abwinklung (6) wenigstens eines Schenkels (3) gebildet ist.

## Claims

1. A holder for fixing a box-like flashing element (1) - produced at least in part from sheet steel - of a reinforcement connexion on a concrete sbuttering (8) of steel, the bolder being formed at least in part from at least one permanent magnet, **characterized in that** one peripheral side (10, 17) of the strip-like or block-like holder (9, 9a) forms a first abutment face for the holder on the shuttering (8), and at least one second abutment face (14, 21) for a projection (6, 7), with which the flashing element (1) is provided on at least one arm (3), is formed on a second peripheral side (12, 19) at a distance from the first peripheral side (10, 17).

2. A holder according to Claim 1, **characterized in that** the second abutment face (14, 21), of which there is at least one, is formed on a projection on the holder (9, 9a).

3. A holder according to Claim 1 or 2, **characterized in that** the bolder (9, 9a) is shaped in such a way on a third peripheral side (11, 18) adjoining the first peripheral side (10, 17) and opposite the second peripheral side (12, 19) that the distance between the second and third peripberal sides decreases as the distance from the first peripheral side (10, 17) increases.

4. A holder according to Claim 3, **characterized in that** the third peripheral side (11, 18) is formed by at least one sloping face or is curved in a convex manner at least in a partial area.

5. A holder according to one of Claims 1 to 4, **characterized in that** on the second peripheral side (12, 19) the bolder has a recess which is opentowards the said second peripheral side and preferably also towards the first peripheral side (10, 17) and which forms the abutment face (14, 21).

6. A holder according to one of Claims 1 to 5, **characterized in that** for use with a flashing element (1) with a dovetail-shaped cross-section the second peripheral side (12, 19) is inclined with respect to the first peripheral side (10, 17) in accordance with the arms (3) of the said second peripheral side (12, 19).

7. A holder according to one of Claims 1 to 6, **characterized in that** the holder (9a) is formed from a housing (22) produced at least in a partial area from ferromagnetic material, and this partial area forms a pole shoe extending as far as the first peripheral side and forming a magnet gap on the first peripberal side (17) between itself and a pole of the permanent magnet (24) or a further pole shoe.

8. A reinforcement connexion having at least one holder according to one of Claims 1 to 7.

9. A reinforcement connexion according to Claim 8, **characterized in that** the projection (7) of the flashing element (1) is formed by a bead in at least one arm (3).

10. A reinforcement connexion according to Claim 8, **characterized in that** the projection of the flashing element (1) is formed by an angled portion (6) on at least one arm (3).

## Revendications

1. Support pour la fixation d'un élément de garde (1), en forme de coffre, fabriqué au moins partiellement en tôle d'acier, d'un raccordement d'armature à un coffrage de béton (8) en acier, le support étant au moins partiellement constitué d'au moins un aimant permanent, caractérisé en ce que le support (9, 9a) en forme de rebord ou de bloc forme avec une partie ou côte périphérique (10, 17) une première surface d'appui pour le support sur le coffrage (8) et en ce qu'à une deuxième partie péripherique (12, 19) à une distance de la première partie périphérique est formée au moins une deuxième surface d'appui (14, 21) pour une saillie (6, 7) que présente l'élément de garde (1) à au moins une branche (3).

2. Support selon la revendication 1 caractérisé en ce que la deuxième surface d'appui (14, 21) (au moins une) est formée sur une saillie du support (9, 9a).

3. Support selon la revendication 1 ou 2 caractérisé en ce que le support (9, 9a) est façonne à une troisième partie périphérique (11, 18) faisant suite à la première partie périphérique (10, 17) et opposée à la deuxième partie périphérique (12, 19) de manière telle que lorsque la distance à la première partie périphérique (10, 17) croît, la distance entre la deuxième et la troisième partie périphérique décroît.

4. Support selon la revendication 3 caractérisé en ce que la troisième partie périphérique (11, 18) est formée par au moins une surface oblique ou qu'elle présente une courbure convexe au moins dans une zone partielle.

5. Support selon l'une des revendications 1 à 4 caractérisé en ce que le support comporte un évidement à la deuxième partie périphérique (12, 19), évidement qui est ouvert vers cette deuxième partie périphérique ainsi que de préférence aussi vers la première partie périphérique (10, 17) et forme la surface d'appui (14, 21).

6. Support selon l'une des revendications 1 à 5 caractérisé en ce que pour l'utilisation pour un élément de garde (1) à section en forme de queue d'aronde la deuxième partie périphérique (12, 19) est inclinée par rapport à la première partie périphérique (10, 17) de manière à correspondre aux branches (3) de cette section.

7. Support selon l'une des revendications 1 à 6 caractérisé en ce que le support (9a) est formé d'une carcasse (22) fabriquée au moins dans une zone partielle en un matériau ferromagnétique et cette zone partielle forme une pièce polaire allant jusqu'à la première partie périphérique (17), pièce polaire qui forme à la première partie périphérique (17) un espace entre elle et un pôle de l'aimant permanent (24) ou une autre pièce polaire.

8. Raccordement d'armature comportant au moins un support selon l'une des revendications 1 à 7.

9. Raccordement d'armature selon la revendiction 8 caractérisé en ce que la saillie (7) de l'élément de garde (1) est formée par une moulure dans au moins une branche (3).

10. Raccordement d'armature selon la revendication 8 caractérisé en ce que la saillie de l'élément de garde (1) est formée par un pliage en U (6) d'au moins une branche (3).
